# EUROPÄISCHE PATENTSCHRIFT

(11) **EP 2 323 900 B1**
(45) Veröffentlichungstag und Bekanntmachung des Hinweises auf die Patenterteilung: **25.04.2012**
(21) Anmeldenummer: 09736796.5
(22) Anmeldetag: 12.08.2009
(51) Int. Cl.: B63C 9/02

(54) **WASSERRETTUNGSLIFT**
WATER RESCUE LIFT
DISPOSITIF DE SAUVETAGE AQUATIQUE PAR ÉLÉVATION

(30) Priorität: 31.12.2008 DE 202008017043 U; 14.08.2008 DE 202008010843 U
(43) Veröffentlichungstag der Anmeldung: 25.05.2011
(73) Patentinhaber: Moje, Bernd, 21614 Buxtehude (DE)
(72) Erfinder: Moje, Bernd, 21614 Buxtehude (DE)
(74) Vertreter: Groth, Wieland
(86) Internationale Anmeldenummer: PCT/DE2009/001120
(87) Internationale Veröffentlichungsnummer: WO 2010/017809

(56) Entgegenhaltungen:
- WO-A1-96/16864
- WO-A1-97/17251
- FR-A- 1 378 266
- GB-A- 727 187
- GB-A- 833 385
- GB-A- 911 236
- GB-A- 1 162 793
- GB-A- 2 077 207
- JP-A- 9 020 289
- US-A- 4 517 914
- US-A- 4 723 929

## Beschreibung

Die Erfindung betrifft eine Rettungseinrichtung für wenigstens einen im Wasser befindlichen Körper mit wenigstens zwei voneinander unabhängig befüllbaren Kammersystemen. Die Erfindung betrifft auch ein Verfahren zur Rettung von wenigstens einem im Wasser befindlichen Körper mit der Rettungseinrichtung.

Im Stand der Technik sind Rettungsgeräte für im Wasser befindliche Personen hinlänglich bekannt.

Aus der DE 10 2004 060726 A1 ist ein um eine Person geschnalltes Rettungsgerät bekannt, nach dessen Aktivierung aus einer Gasflasche zusammengepresste Luft in ein Luftkissen hineingepumpt wird. Das luftgefüllte Kissen kann die in Not geratene Person über der Wasseroberfläche halten.

Aus der DE 20 2004 013 990 U1 ist ein Schwimmhilfe bekannt, die einen Rettungsschwimmer unterstützen soll, im Wasser in Not geratene Personen zu retten. Die Schwimmhilfe weist zwei Kammersysteme auf, die separat über ein Ventil mit Luft befüllbar sind.

Aus der WO 97/17251 ist eine Rettungsinsel mit abschnittweise abgesenkter Seitenwand zur Erleichterung des Einstiegs von Schwimmern in die Rettungsinsel hinein bekannt.

Die FR 1.378.266 A betrifft ein aufblasbares Gummifloß mit zwei separaten Kammern. Das Floß ermöglicht ein einfaches Gleiten auf der Wasseroberfläche.

Die oben genannten Rettungsmittel weisen den Nachteil auf, dass sie am Körper getragen werden müssen, so dass sie für den Einsatz von versehentlich über Bord gehende Passagiere auf größeren Schiffen ungeeignet sind oder, dass sie nicht zur Rettung der in Not geratenen Personen selber, sondern zur Unterstützung des Retters dienen, beziehungsweise, dass ein Einstieg in die Rettungsinsel trotz abgesenkter Seitenwand für durch kaltes Wasser schnell entkräftete Personen kaum möglich ist. Die vorbeschriebenen Rettungseinrichtungen weisen ferner den Nachteil auf, dass sie ausschließlich zur Rettung von Personen verwendbar sind.

Es ist in einem ersten Aspekt Aufgabe der vorliegenden Erfindung, eine eingangs genannte Rettungseinrichtung zur Verfügung zu stellen, die die oben genannten Nachteile überwindet, und es ist in einem zweiten Aspekt Aufgabe der vorliegenden Erfindung, ein Verfahren zur Rettung mit der Rettungseinrichtung zur Verfügung zu stellen, das die oben genannten Nachteile überwindet.

In ihrem ersten Aspekt wird die Aufgabe durch eine Rettungseinrichtung mit den Merkmalen des Anspruchs 1 erfüllt. Die Rettungseinrichtung weist ein erstes Kammersystem und ein zweites Kammersystem auf. Das erste Kammersystem weist voneinander beabstandete Tragekammem auf, die mit einer ersten Befüllvorrichtung in Verbindung stehen, die das erste Kammersystem beim Wassern der Rettungseinrichtung befüllt. Der erste Befüllvorgang ist unabhängig von und zeitlich vor einem zweiten Befüllvorgang für ein zweites Kammersystem vorgesehen. Das zweite Kammersystem weist wenigstens eine zwischen den Tragekammem angeordnete Hebekammer auf, die mit einer zweiten Befüllvorrichtung in Verbindung steht, durch die die Hebekammer nach dem Wassern befüllbar ist. Die wenigstens eine Hebekammer bildet im unbefüllten Zustand eine unterhalb der Wasseroberfläche angeordnete mit Wasser überflutete Auflage für den im Wasser befindlichen wenigstens einen Körper aus, über die der wenigstens eine Körper im Wasser verbringbar ist und im befüllten Zustand eine Auflage aus, die oberhalb der Wasseroberfläche angehoben ist und einen so starken Auftrieb aufweist, dass sie den wenigstens einen Körper durch die Befüllung über die Wasseroberfläche hinaus anhebt.

Unter einem Körper werden hier insbesondere Personen verstanden. Dabei kann es sich um Kinder, Erwachsene, eine einzelne, zwei, drei oder eine noch höhere Anzahl an Personen handeln. Unter einem Körper werden aber auch Gegenstände verstanden. Unter Retten der Gegenstände kann dann auch Bergen der Gegenstände verstanden werden.

Die erste Befüllvorrichtung löst automatisch beim Wassern aus. Die erste Befüllvorrichtung kann eine Luftdruck- oder andere Gasflasche aufweisen, die über eine wasserlösliche Tablette verschlossen ist und die beim Wassern durch Auflösen der Tablette Druckluft freigibt. Der Automatismus zum Auslösen der Befüllvorrichtung kann auch eine Reißleine umfassen, die die Druckflasche beim Hinunterwerfen der Rettungseinrichtung von Bord eines Schiffes ins Wasser auslöst. Es kann auch ein elektronischer Auslösemechanismus vorhanden sein, der ein Sender-Empfänger-Paar umfasst, von denen der eine Teil an der Rettungseinrichtung und der andere Teil am Aufbewahrungsort der Rettungseinrichtung, vorzugsweise dem Schiff, fest angeordnet ist und durch Hinabwerfen der Rettungseinrichtung ins Wasser eine Entfernung zwischen Sender und Empfänger oberhalb einer vorgegebenen Höchstentfernung entsteht, die ein elektronisches Signal erzeugt, um die Druckflasche ebenfalls automatisch auszulösen.

Vorzugsweise sind die Tragekammem in einer Längsrichtung der Rettungseinrichtung länglich ausgebildet und seitlich außen an der Rettungseinrichtung vorgesehen, wobei die Längsrichtung entlang der Verbringrichtung des wenigstens einen Körpers über die Auflage verläuft. In einer kostengünstigen Variante können die Tragekammem längliche zylindrische mit Gas, insbesondere Luft, befüllbare, verformbare Gummikörper umfassen. Die Gummikörper können ein mehrlagiges Kunststoffgemisch umfassen und eine raue, widerstandsfähige Außenseite aufweisen.

In einer bevorzugten Ausführungsform der Erfindung weist die Auflage wenigstens eine im unbefüllten Zustand der Hebekammer unter der Wasseroberfläche angeordnete Einstiegsseite auf, über die der im Wasser befindliche wenigstens eine Körper im Wasser bleibend durch horizontale Bewegung über die Auflage verbringbar ist. Die Auflage kann zwischen den Tragekammern angeordnet im Wesentlichen rechteckförmig ausgebildet sein, wobei jedoch auch andere Formen denkbar sind und die im gewasserten Zustand und nach Befüllung der Tragekammem zwischen den Tragekammern gleichsam durchhängt.

Wenn es sich dabei um wenigstens eine Person handelt, kann diese in der Regel selbsttätig durch Schwimmbewegungen über die Auflage verbracht werden. Bei Gegenständen, wie beispielsweise Übungstorpedos der Marine, die nach der Übung aus dem Wasser eingesammelt werden müssen, werden diese vorzugsweise durch äußere Einwirkung über die Auflage verschoben.

Es kann sich bei den Gegenständen auch um kleinere Boote handeln, etwa um Beiboote von Kreuzfahrtschiffen, die bisher zumindest bei stärkerem Seegang nur schwer wieder an Bord heraufgehoben werden können. Die erfindungsgemäße Rettungseinrichtung kann die Beiboote untergreifen und es kann mittels eines weiter unten beschriebenen Hebemittels aus dem Wasser herausgehoben werden.

Günstigerweise bildet die Rettungseinrichtung zwei sich gegenüberliegende Einstiegsseiten aus.

Vorzugsweise hängt die Auflage im unbefülften Zustand der wenigstens einen Hebekammer wenigstens einen halben Meter durch, so dass die wenigstens eine im Wasser befindliche Person im Wasser treibend selbsttätig und mit sehr geringem Kraftaufwand in eine Position oberhalb der Auflage schwimmen kann.

Die Erfindung löst insbesondere das Problem, dass ins Wasser gefallene Personen sich selbst noch retten können, obwohl sie in sehr kurzer Zeit auskühlen und entkräften und daher nicht mehr in der Lage sind, selbst die kleinsten Hürden wie die Bordwand einer Rettungsinsel durch eigene Kraft zu überwinden. Die Erfindung löst auch das Problem des schnellen und lebensgefährlichen Auskühlens der im Wasser befindlichen Person. Schwimmwesten und Rettungsringe können eine im Wasser befindliche Person zwar mit dem Kopf über der Wasseroberfläche halten, jedoch verbleiben der Unterkörper und die Beine im Wasser und kühlen den Blutkreislauf schnell aus. In kaltem Wasser erleidet die wenigstens eine Person nach circa sieben Minuten einen Herz-Kreislauf-Kollaps.

Die Auflage ist so dimensioniert, dass wenigstens eine erwachsene Person vollständig auf ihr aufliegen kann, es ist jedoch auch denkbar, Auflagen zur Verfügung zu stellen, auf der mehrere Personen nebeneinander aufliegen können. Die Auflagen sind vorzugsweise zwei mal zwei Meter in der kleinsten Ausführungsform oder entsprechend größer dimensioniert. Entsprechend angepasst dimensioniert sind die Tragekammem.

In einer bevorzugten Weiterbildung der Erfindung ist wenigstens eine der Befüllvorrichtungen in einer Querrichtung der Rettungseinrichtung etwa mittig an der wenigstens einen Hebekammer angeordnet. Bei dieser Ausführungsform der Erfindung dient die Befüllvorrichtung auch als Senkgewicht der Auflage. Nach dem Wassern und Befüllen der Tragekammem liegt die Auflage zunächst auf der Wasseroberfläche auf. Das Herabsinken der nichtbefüllten Auflage unter die Wasseroberfläche kann durch die Gewichte der Befüllvorrichtung - beispielsweise einer Druckluftflasche - deutlich beschleunigt werden. Günstigerweise sind beide Befüllvorrichtungen mittig an der wenigstens einen Hebekammer angeordnet.

In einer weiteren bevorzugten Weiterbildung der Erfindung weist die zweite Befüllvorrichtung ein manuell betätigbares Auslösemittel auf. Die Hebekammem sollten erfindungsgemäß erst befüllt werden, wenn die wenigstens eine zu rettende Person über die Auflage im Wasser verbracht ist, sich also quasi im durch die Auflage gebildeten Wassersack befindet. In dieser Position sollte die geschwächte wenigstens eine Person in der Lage sein, selbsttätig durch das manuell betätigbare Auslösemittel die zweite Befüllvorrichtung auszulösen. Bei dem Auslösemittel kann es sich beispielsweise um jeweils ein jede der Tragekammem zirkulär umlaufendes Auslöseseil handeln.

In einer besonders bevorzugten Weiterbildung der Erfindung weist die Rettungseinrichtung eine Hebeeinrichtung auf, mit deren Hilfe die Rettungseinrichtung zusammen mit der auf ihr liegenden wenigstens einen Person aus dem Wasser heraushebbar ist. Die Hebeeinrichtung dient zur Bergung der Rettungseinrichtung samt geretteter Person, etwa durch einen Hubschrauber oder ein Rettungsschiff.

In einer weiteren bevorzugten Weiterbildung der Erfindung verlaufen in Querrichtung Gurte entlang einer Unterseite der Rettungseinrichtung, deren Enden seitlich überstehen und die auf jeder der beiden Seiten in jeweils einer Öse zusammengeführt sind und so lang bemessen sind, dass die beiden Ösen über der Auflage zum Einhaken eines Hebeseils zusammenbringbar sind. Dazu wird ein üblicherweise an einem herabgelassenen Seil befindlicher Haken in zwei Ösen der Hebeeinrichtung eingehakt und die gesamte Rettungseinrichtung daran aus dem Wasser herausgezogen. Vorzugsweise berühren sich die beiden Ösen beim Einhaken des Hakens. Die vorzugsweise unterseitig in Querrichtung verlaufenden Gurte verteilen das Gewicht möglichst großflächig.

In einer Weiterbildung der Erfindung sind seitlich Laschen für in Längsrichtung verlaufende Tragestangen zum Anheben der gesamten Rettungseinrichtung mit dem wenigstens einen Körper vorgesehen. Bei dieser Weiterbildung der Erfindung kann die Person durch wenigstens zwei Helfer, die die Rettungseinrichtung an den Tragestangen tragen, in einer horizontalen Position - wie auf einer Bare - aus dem Gefahrenbereich verbracht werden. Diese Ausführungsform ist auch für das Tragen von Gegenständen geeignet.

Günstigerweise weist jede Tragekammer eine in Längsrichtung verlaufende Fußaufnahme auf, die für den Retter bestimmt sind, der einen Fuß in jeweils eine Fußaufnahme einer der beiden Tragekammem einstecken kann und so gleichsam wie auf Skiern, beispielsweise über eine Eisfläche, in den Tragekammem zur gefährdeten Person vorrückt.

Vorzugsweise ist die Rettungseinrichtung entlang einer horizontalen Ebene im Wesentlichen spiegelbildlich ausgebildet. Es ist beim Herabwerfen der Rettungseinrichtung nicht sicher bestimmbar, welche Seite der Rettungseinrichtung 'oben' liegen wird. Durch die im Wesentlichen spiegelbildliche Ausbildung sind beide Auflagezustände der Rettungseinrichtung auf der Wasseroberfläche gleichberechtigt.

In ihrem zweiten Aspekt wird die Aufgabe durch ein Verfahren mit den Merkmalen des Anspruchs 13 gelöst, indem ein erstes voneinander beabstandetes Tragekammern aufweisendes Kammersystem durch eine erste mit ihnen in Verbindung stehende Befüllvorrichtung beim Wassern der Rettungseinrichtung befüllt wird, um die Rettungseinrichtung über Wasser zu halten und die Tragekammem vorzugsweise so dimensioniert sind, dass sie einen hinreichenden Auftrieb für die Tragekammem und gegebenenfalls an ihnen hängende weitere in Not geratene Personen erzeugen und indem durch ein zweites zwischen den Tragekammern angeordnetes wenigstens eine Hebekammer aufweisendes Kammersystem eine unterhalb der Wasseroberfläche angeordnete mit Wasser überflutete Auflage für den wenigstens einen im Wasser befindlichen Körper ausgebildet wird.

Die unter der Wasseroberfläche befindliche mit Wasser überflutete Auflage ist gleichsam als Wassersack ausgebildet und hält die Rettungseinrichtung verwehungsstabil an einer Position. Der Wassersack dient als Aufnahmeraum für den in Gefahr geratenen wenigstens einen Körper. Nachdem der wenigstens eine Körper im Wasser über die Auflage verbracht wurde, wird der über die Auflage verbrachte wenigstens eine Körper über die Wasseroberfläche angehoben, indem die wenigstens eine Hebekammer durch eine zweite Befüllvorrichtung befüllt wird. In dieser Position ist der wenigstens eine Körper vor Auskühlung geschützt, das ist insbesondere bei Personen relevant.

In einer günstigen Weiterbildung des Verfahrens wird die Rettungseinrichtung aus dem Wasser herausgehoben, und die wenigstens eine Person liegt währenddessen auf der Auflage in einer horizontalen Position. Das horizontale Herausheben der Person von der Wasseroberfläche hoch in einen Rettungshelikopter oder ein Rettungsschiff vermeidet das Absacken der Blutsäule durch die beschleunigte Heraufbewegung in die Beine, was häufig zu einem Herzstillstand führt.

Die erste Befüllvorrichtung wird automatisch beim Wassern ausgelöst, während die zweite Befüllvorrichtung manuell nach dem Wassern vorzugsweise von der wenigstens einen Person ausgelöst wird.

Es ist auch denkbar, die Rettungseinrichtung als Einstieg einer Rettungsinsel auszubilden. Dabei ist wenigstens eine Rettungseinrichtung an einer Bordwand einer Rettungsinsel positioniert und durch den Hebemechanismus wird es der wenigstens einen Person erleichtert, die Bordwand zu überwinden und sich selbst in die Rettungsinsel hineinzuziehen.

Die Erfindung wird anhand von drei Ausführungsbeispielen in sechs Figuren beispielhaft beschrieben. Dabei zeigen:
- Fig. 1: eine perspektivische Ansicht eines zusammengerollten, erfindungsgemäßen Wasserrettungsliftes,
- Fig. 2: eine perspektivische Ansicht eines gewasserten und abgesenkten Wasserrettungslift gemäß Fig. 1,
- Fig. 3: eine perspektivische Ansicht eines angehobenen Wasserrettungslift gemäß Fig. 1 mit geretteter Person,
- Fig. 4: eine schematische Draufsicht eines erfindungsgemäßen Wasserrettungsliftes,
- Fig. 5: eine schematische Draufsicht eines erfindungsgemäßen Wasserrettungsliftes in einer zweiten Ausführungsform,
- Fig. 6: eine schematische Draufsicht eines erfindungsgemäßen Wasserrettungslift in einer dritten Ausführungsform.

Der erfindungsgemäße Wasserrettungslift 1 ist zusammenrollbar und kann in dem in Fig. 1 dargestellten zusammengerollten Zustand platzsparend, insbesondere an Bord von Schiffen, aber auch an Land oder in Kraftfahrzeugen untergebracht werden.

Der Wasserrettungslift 1 weist zwei unabhängig voneinander mit Luft befüllbare Luftkammersysteme auf, die in zwei voneinander unabhängigen, jeweils einzeln mit Druckluft befüllbaren Kammersystemen angeordnet sind. Beide Kammersysteme sind in Fig. 1 nicht befüllt. Sie bestehen aus einem von der Herstellung von Schwimmwesten, Schwimmringen usw. her bekannten Kunststoff.

Das erste Kammersystem umfasst die zwei Tragekammem 3 und das zweite Kammersystem umfasst eine Mehrzahl an Hebekammern 7. Die prinzipielle Funktionsweise des erfindungsgemäßen Wasserrettungsliftes wird in der Abfolge der Fig. 1, 2 und 3 deutlich. Bis zur vollständigen Entfaltung des Wasserrettungsliftes 1 sind zwei voneinander zeitlich beabstandete Befüllvorgänge vorgesehen. Im ersten Befüllvorgang wird das erste Kammersystem befüllt und im zweiten Befüllvorgang wird das zweite Kammersystem befüllt.

Der in dem zusammengerollten Zustand gemäß Fig. 1 an Bord eines Schiffes gelagerte Wasserrettungslift 1 wird sobald eine Person über Bord gegangen ist und im Wasser treibt, der Person hinterhergeworfen. Der Wasserrettungslift 1 trifft auf eine Wasseroberfläche 2 und die zwei äußeren, in Längsrichtung L verlaufenden, länglichen, zylindrisch ausgeformten Tragekammem 3 befüllen sich automatisch mit Druckluft. Dazu ist jede der beiden Tragekammem 3 mit einer gemeinsamen Druckflasche 4 über zwei Luftschläuche 6 luftleitend verbunden, die automatisch über ein (nicht dargestelltes) wasserlösliches Plättchen bei Kontakt mit der Wasseroberfläche 2 auslöst und die beiden voneinander unabhängig befüllbaren Tragekammem 3 mit Druckluft befüllt. Die beiden Tragekammern 3 sind so dimensioniert, dass sie den gesamten Wasserrettungslift 1 über Wasser halten.

Zwischen den beiden Tragekammern 3 ist die Mehrzahl ebenfalls in Längsrichtung L verlaufender länglich ausgebildeter Hebekammem 7 parallel zueinander und zu den Tragekammern 3 verlaufend angeordnet. Die Hebekammern 7 sind im aufgeblasenen Zustand ebenfalls zylindrisch in Längsrichtung L verlaufend ausgebildet.

In Fig. 2 sind die beiden Tragekammern 3 mit Druckluft befüllt, und die Hebekammern 7 sind in einem nicht befüllten Zustand dargestellt. Die Hebekammem 7 bilden an ihrer der Wasseroberfläche 2 zugewandten Seite eine Auflage 8 aus, die im gewasserten Zustand des Wasserrettungsliftes 1 zunächst unter der Wasseroberfläche 2 zwischen den beiden Tragekammem 3 durchhängt. Zwischen den beiden Tragekammem 3 wird so ein Wassersack durch die miteinander verbundenen Hebekammern 7 ausgebildet, der den gewasserten, aber noch nicht angehobenen Wasserrettungslift 1 gegen Verwehungen stabilisiert und positionsfest im Wasser hält. Der Wasserrettungslift 1 bildet eine erste Einstiegsseite 9 und eine ihr in Längsrichtung L gegenüberliegende zweite Einstiegsseite 10 für die über Bord gegangene Person 14 aus. Die beiden Einstiegsseiten 9, 10 sind senkrecht zur Längsrichtung L zwischen den in Längsrichtung L gesehenen äußeren Enden der beiden Trägerkammern 3 angeordnet. Die erste Einstiegsseite 9 und die zweite Einstiegsseite 10 werden durch die in Fig. 2 vorderen bzw. hinteren Enden der Hebekammern 7 mit ausgebildet.

In Fig. 2 ist das Luftbefüllsystem für die beiden Kammersysteme nicht eingezeichnet, die beiden Druckluftflaschen 4, 5 zur Befüllung der Trage- und Hebekammem 3, 7 sind jedoch etwa mittig zwischen den beiden Tragekammern 3 in die Hebekammem 7 integriert. Durch ihr Gewicht ziehen sie die nicht befüllten Hebekammem 7 unter die Wasseroberfläche 2 und bilden so die beiden Einstiegsseiten 9, 10 aus. In der in Fig. 2 dargestellten gewasserten Position kann die ins Wasser gefallene Person sich selber mit sehr geringem Kraftaufwand zwischen die beiden Tragekammem 3 über die unter die Wasseroberfläche 2 abgesenkte Auflage 8 ziehen.

Wenn sich die Person 14 in den gewasserten Wasserrettungslift 1 gemäß Fig. 2 zwischen die Tragekammem 3 hineingezogen hat, kann die Person 14 manuell an einem der etwa mittig an den Tragekammem 3 angeordneten Auslöseseile 12 ziehen und damit einen zweiten Befüllvorgang auslösen. Der zweite Befüllvorgang dient zur Befüllung der Hebekammem 7 mit Druckluft. Dazu ist eine zweite Druckluftflasche 5 in die Hebekammem 7 integriert, die durch Ziehen des Auslöseseils 12 auslöst und die fünf in Fig. 2 und 3 dargestellten Hebekammem 7 mit Luft befüllt. Durch den Auftrieb hebt sich die Auflage 8 automatisch an und die zwischen den Tragekammem 3 über der Auflage 8 im Wasser befindliche Person 14 wird gleichsam automatisch aus dem Wasser heraus geliftet und liegt gemäß Fig. 3 auf der Auflage 8 oberhalb der Wasserfläche 2 auf dem Wasserrettungslift 1 auf. In diesem Zustand kühlt die gerettete Person 14 deutlich langsamer aus, als wenn sie sich mit Schwimmweste im Wasser befinden würde.

Fig. 4 zeigt die beiden Luftbefüllsysteme für die Trage- und Hebekammem 3, 7 in einer schematischen Ansicht. Die Tragekammern 3 verlaufen in Längsrichtung L entlang den beiden in Querrichtung Q gesehenen äußeren Seiten des Wasserrettungsliftes 1. Die beiden Tragekammem 3 werden durch eine mittig zwischen den beiden Tragekammern 3 in die Hebekammem 7 integrierte erste über zwei Luftleitungen 6 mit jeweils einer der beiden Tragekammem 3 in Verbindung stehende Druckluftflasche 4 mit Luft befüllt. Die erste Druckluftflasche 4 weist dazu ein (nicht eingezeichnetes) wasserlösliches Plättchen auf, das sich automatisch bei Kontakt mit der Wasseroberfläche 2 auflöst und die beiden Tragekammem 3 mit Luft befüllt. Es sind auch andere Auslösemechanismen denkbar wie beispielsweise ein Sender-Empfangssystem, das dadurch auslöst, dass der an der ersten Druckluftflasche 4 angeordnete Sender eine bestimmte vorgebbare Entfernung von einem an Bord angeordneten Empfänger überschreitet und dadurch die erste Druckluftflasche 4 freigibt. Es ist auch möglich, die erste Druckluftflasche 4 durch eine Reißleine auszulösen, deren eines Ende an einer Druckflasche und deren anderes Ende mit dem Bord des Schiffes in Verbindung steht.

Neben der ersten Druckluftflasche 4 ist die zweite Druckluftflasche 5 als Teil des zweiten Kammersystem und für den eingangs genannten zweiten Befüllvorgang vorgesehen. Die zweite Druckluftflasche 5 befüllt die fünf zwischen den beiden Tragekammem 3 nebeneinander vorgesehenen Hebekammem 7 gleichzeitig mit Luft. Dazu sind die fünf Hebekammem 7 entweder untereinander durch Luftkanäle verbunden, oder von der zweiten Druckluftflasche 5 geht jeweils ein Luftkanal zu einer der fünf Hebekammem 7 ab. Nach dem jeweiligen Befüllen verschließen sich die zugehörigen Tragesysteme automatisch, so dass ein Entlüften nicht mehr möglich ist.

In Fig. 5 ist der Wasserrettungslift 1 in einer zweiten Ausführungsform dargestellt. Zusätzlich zu den in Fig. 1-4 dargestellten Merkmalen weist der Wasserrettungslift 1 gemäß Fig. 5 an jeder der beiden Tragekammem 3 außen angeordnete Taschen 16 auf, in denen die Enden eines Gurtsystems mit Ösen verpackt sind. Der Wasserrettungslift 1 gemäß Fig. 5 weist drei in Querrichtung Q verlaufende Gurte 17, 18 auf. Die drei Gurte sind in Längsrichtung L voneinander beabstandet. Ihre Enden hängen an jedem Ende ein Stück weit in Querrichtung Q über den Wasserrettungslift 1 hinaus und sind miteinander an jeder Seite an jeweils einer Öse 19 miteinander verbunden. Die Länge der Enden ist so bemessen, dass durch senkrechtes Anheben der Ösen 19 senkrecht zur Wasseroberfläche 2 der gesamte Wasserrettungslift 1 mit geretteter Person 14 aus dem Wasser herausgezogen werden kann und trotzdem eine im Wesentlichen ebene Auflage 8 ausgebildet bleibt.

Ein in Längsrichtung mittig verlaufender Hauptgurt 17 ist etwas kürzer als die beiden in Längsrichtung L außen angeordneten Nebengurte.18. Der Hauptgurt 17 ist etwas stärker ausgebildet als die beiden Nebengurte 18. Die Enden des Haupt- und der beiden Nebengurte 17, 18 laufen an jedem Ende in einer Öse 19 zusammen. Die Länge der Gurte 17, 18 ist so bemessen, dass die beiden Ösen 19 oberhalb der Wasseroberfläche 2 über der Auflage 8 zusammenführbar sind und in Kontakt miteinander geraten können, ohne dabei die Auflage 8 krümmen zu müssen. An den zusammengeführten Ösen 19 kann ein Haken, der an einem Seil aus einem Hubschrauber herabgelassen wird, eingehängt werden und der Wasserrettungslift 1 mit der auf der Auflage 8 befindlichen Person 14 herausgezogen werden.

Gegenüber dem Stand der Technik hat dieses Herausziehen den erheblichen Vorteil, dass die Person 14, wie in Fig. 3 gezeigt, in einer horizontalen Stellung, in der sie sich auf dem Wasserrettungslift 1 oberhalb der Wasseroberfläche 2 befindet, aus dem Wasser in den Hubschrauber hinein befördert werden kann. Dadurch sackt die Blutsäule nicht in die Beine, wie es die Gefahr bei einer vertikalen Rettung ist.

Fig. 6 zeigt eine dritte Ausführungsform der Erfindung, die gegebenenfalls mit der zweiten Ausführungsform kombiniert sein kann. Der Wasserrettungslift 1 gemäß Fig. 6 weist in Längsrichtung L hintereinander angeordnete seitliche Laschen 21 an den Tragekammem 3 auf. Durch die Laschen 21 ist seitlich jeweils eine Tragestange 22 steckbar, an deren vorderem und hinterem Ende jeweils ein Griffabschnitt 23 vorgesehen ist. Mit Hilfe der beiden Tragestangen 22 ist es möglich, die Person 14 auf dem Wasserrettungslift 1 durch Helfer auf Land zu tragen.

### Bezugszeichenliste

- 1: Wasserrettungslift
- 2: Wasserfläche
- 3: Tragekammem
- 4: erste Druckluftflasche
- 5: zweite Druckluftflasche
- 6: Luftschläuche
- 7: Hebekammer
- 8: Auflage
- 9: erste Einstiegsseite
- 10: zweite Einstiegsseite
- 11:
- 12: Auslöseseil
- 13:
- 14: Person
- 15:
- 16: Taschen
- 17: Hauptgurt
- 18: Nebengurte
- 19: Öse
- 20:
- 21: Laschen
- 22: Tragestange
- 23: Griffabschnitt

## Patentansprüche

1. Rettungseinrichtung für wenigstens einen im Wasser befindlichen Körper (14) mit wenigstens zwei voneinander unabhängig befüllbaren Kammersystemen,
**dadurch gekennzeichnet, dass** ein erstes Kammersystem voneinander beabstandete Tragekammern (3) aufweist, die mit einer ersten Befüllvorrichtung (4) in Verbindung stehen, die automatisch beim Wassern auslösbar ist und durch die das erste Kammersystem beim Wassern der Rettungseinrichtung befüllbar ist, um die Rettungseinrichtung über einer Wasseroberfläche (2) zu halten und
dass ein zweites Kammersystem eine zwischen den Trägerkammern (3) angeordnete wenigstens eine Hebekammer (7) aufweist, die mit einer zweiten Befüllvorrichtung in Verbindung steht und durch die die Hebekammer (7) nach dem Wassern befüllbar ist und die im unbefüllten Zustand eine unterhalb der Wasseroberfläche (2) angeordnete, mit Wasser überflutete Auflage (8) für die im Wasser befindliche wenigstens eine Person (14) ausbildet, über die der wenigstens eine Körper (14) im Wasser verbringbar ist und der durch die Befüllung den über die Auflage (8) verbrachten wenigstens einen Körper (14) über die Wasseroberfläche (2) anhebt.

2. Rettungseinrichtung nach Anspruch 1,
**dadurch gekennzeichnet, dass** die Auflage (8) eine im unbefüllten Zustand der Hebekammer (7) eine unter der Wasseroberfläche (2) angeordnete Einstiegsseite aufweist, über die der im Wasser befindliche wenigstens eine Körper (14) im Wasser bleibend durch horizontale Bewegungen über die Auflage (8) verbringbar ist.

3. Rettungseinrichtung nach Anspruch 1 oder 2,
**dadurch gekennzeichnet, dass** die Auflage (8) derart dimensioniert ist, dass wenigstens eine erwachsene Person (14) vollständig auf ihr aufliegen kann.

4. Rettungseinrichtung nach Anspruch 1, 2, oder 3,
**dadurch gekennzeichnet, dass** die Tragekammern (3) in einer Längsrichtung (L) der Rettungseinrichtung länglich ausgebildet sind und seitlich außen an der Rettungseinrichtung vorgesehen sind und ihre Längsrichtung (L) entlang der Verbringrichtung des wenigstens einen Körpers (14) verläuft.

5. Rettungseinrichtung nach wenigstens einem der vorstehenden Ansprüche,
**dadurch gekennzeichnet, dass** wenigstens eine der Befüllvorrichtungen (4, 5) in einer Querrichtung (Q) der Rettungseinrichtung etwa mittig an der Hebekammer (7) angeordnet ist.

6. Rettungseinrichtung nach Anspruch 1,
**dadurch gekennzeichnet, dass** die zweite Befüllvorrichtung (5) ein manuell betätigbares Auslösemittel (12) aufweist.

7. Rettungseinrichtung nach wenigstens einem der vorstehenden Ansprüche,
**gekennzeichnet durch** eine Hebeeinrichtung (17, 18, 19), an der die Rettungseinrichtung mit dem wenigstens einen Körper (14) aus dem Wasser heraushebbar ist.

8. Rettungseinrichtung nach Anspruch 7,
**dadurch gekennzeichnet, dass** in Querrichtung verlaufende Gurte (17, 18) entlang einer Unterseite der Rettungseinrichtung verlaufen und deren Enden seitlich überstehen und auf jeder der beiden Seiten in jeweils einer Öse (19) zusammengeführt sind und die so lang bemessen sind, dass die beiden Ösen (19) über der Auflage (8) zum Einhaken eines Hebeseils zusammenbringbar sind.

9. Rettungseinrichtung nach wenigstens einem der vorstehenden Ansprüche,
**dadurch gekennzeichnet, dass** seitlich Laschen (21) für in Längsrichtung verlaufende Tragestangen (22) zum Anheben der gesamten Rettungseinrichtung vorgesehen sind.

10. Rettungseinrichtung nach wenigstens einem der vorstehenden Ansprüche,
**dadurch gekennzeichnet, dass** eine in Längsrichtung (L) verlaufende Fußaufnahme in jeder der Tragekammern (3) vorgesehen ist.

11. Verfahren zur Rettung von wenigstens einem im Wasser befindlichen Körper (14) mit einer Rettungseinrichtung nach wenigstens einem der vorstehenden Ansprüche, indem ein erstes voneinander beabstandetes Tragekammern (3) aufweisendes Kammersystem durch eine erste mit ihm in Verbindung stehende Befüllvorrichtung (4) beim Wassern der Rettungseinrichtung automatisch befüllt wird, um die Rettungseinrichtung über Wasser zu halten und
durch ein zweites zwischen den Tragekammern (3) angeordnetes wenigstens eine Hebekammer (7) aufweisendes Kammersystem eine unterhalb der Wasseroberfläche (2) angeordnete, mit Wasser überflutete Auflage (8) für den wenigstens einen im Wasser befindlichen Körper (14) ausgebildet wird und
der wenigstens eine Körper (14) im Wasser über die Auflage (8) verbracht wird und die wenigstens eine Hebekammer (7) durch eine zweite Befüllvorrichtung (5) befüllt wird und
der über die Auflage (8) verbrachte wenigstens eine Körper (14) über die Wasseroberfläche (2) angehoben wird.

12. Verfahren nach Anspruch 11,
**dadurch gekennzeichnet, dass** die zweite Befüllvorrichtung (5) manuell nach dem Wassern ausgelöst wird.

13. Verfahren nach Anspruch 11,
**dadurch gekennzeichnet, dass** der wenigstens eine Körper (14) horizontal auf der Auflage (8) der befüllten wenigstens einen Hebekammer (7) liegt und die Rettungseinrichtung aus dem Wasser herausgehoben wird und der wenigstens eine Körper (14) während des Heraushebens horizontal auf der Auflage (8) liegt.

## Claims

1. A rescue device for at least one person's body (14) present in the water, having at least two chamber systems which are capable of being filled independently of each other, **characterized in that** a first chamber system has supporting chambers (3) which are at a distance from one another and which are connected to a first filling apparatus (4) which is capable of being triggered automatically when entering the water and by which the first chamber system is capable of being filled when the rescue device enters the water, in order to keep the rescue device above a water surface (2), and a second chamber system has at least one lifting chamber (7) which is arranged between the supporting chambers (3) and which is connected to a second filling apparatus and by means of which the lifting chamber (7) is capable of being filled after entry into the water and which in the non-filled state forms a support (8) situated under the water surface (2) and flooded with water for the at least one person (14) present in the water, by way of which the at least one person's body (14) can be moved in the water, and which lifts the at least one person's body (14) moved by way of the support (8) above the water surface (2) as a result of the filling.

2. A rescue device according to Claim 1, **characterized in that** in the non-filled state of the lifting chamber (7) the support (8) has an access side which is situated below the water surface (2) and by way of which the at least one person's body (14) present in the water is capable of being moved by horizontal movements over the support (8) whilst remaining in the water.

3. A rescue device according to Claim 1 or 2, **characterized in that** the support (8) is dimensioned in such a way that at least one adult person (14) can rest on it completely.

4. A rescue device according to Claim 1, 2 or 3, **characterized in that** the supporting chambers (3) are made elongate in a longitudinal direction (L) of the rescue device and are provided laterally on the exterior of the rescue device and the longitudinal direction (L) thereof extends along the movement direction of the at least one person's body (14).

5. A rescue device according to at least one of the preceding Claims, **characterized in that** at least one of the filling apparatus (4, 5) is arranged substantially in the middle of the lifting chamber (7) in a transverse direction (Q) of the rescue device.

6. A rescue device according to Claim 1, **characterized in that** the second filling apparatus (5) has a triggering means (12) capable of being actuated manually.

7. A rescue device according to at least one of the preceding Claims, **characterized by** a lifting device (17, 18, 19) on which the rescue device with the at least one person's body (14) is capable of being lifted out of the water.

8. A rescue device according to Claim 7, **characterized in that** belts (17, 18) extending in the transverse direction extend along an underside of the rescue device and project beyond the ends thereof and are brought together in each case in an eyelet (19) on each of the two sides and they are of such length that the two eyelets (19) are capable of being brought together above the support (8) in order to hook in a lifting rope.

9. A rescue device according to at least one of the preceding Claims, **characterized in that** fixing plates (21) for supporting rods (22) extending in the longitudinal direction are provided laterally in order to lift the entire rescue device.

10. A rescue device according to at least one of the preceding Claims, **characterized in that** a foot-receiving means extending in the longitudinal direction (L) is provided in each of the supporting chambers (3).

11. A method of rescuing at least one person's body (14) present in the water, with a rescue device according to at least one of the preceding Claims, in that a first chamber system having supporting chambers (3) at a distance from one another is automatically filled by a first filling apparatus (4) connected to it when the rescue device enters the water, in order to keep the rescue device above the water, and a support (8) arranged below the water surface (2) and flooded with water is formed for the at least one person's body (14) present in the water by a second chamber system arranged between the supporting chambers (3) and having at least one lifting chamber (7), and the at least one person's body (14) is moved in the water above the support (8) and the at least one lifting chamber (7) is filled by a second filling apparatus (5), and the at least one person's body (14) moved above the support (8) is lifted above the water surface (2).

12. A method according to Claim 11, **characterized in that** the second filling apparatus (5) is triggered manually after entry into the water.

13. A method according to Claim 11, **characterized in that** the at least one person's body (14) rests horizontally on the support (8) of the at least one lifting chamber (7) which has been filled, and the rescue device is lifted out of the water and the at least one person's body (14) rests horizontally on the support (8) while being lifted out.

## Revendications

1. Dispositif de sauvetage pour au moins un corps (14) se trouvant dans l'eau, comprenant au moins deux systèmes de chambres pouvant être remplis indépendamment l'un de l'autre, **caractérisé en ce qu'**un premier système de chambres présente des chambres de support (3) qui sont espacées l'une de l'autre et communiquent avec un premier dispositif de remplissage (4) qui peut être déclenché de façon automatique lors de la mise à l'eau et qui permet de remplir le premier système de chambres lors de la mise à l'eau du système de sauvetage, afin de maintenir ledit système de sauvetage au-dessus d'une surface d'eau (2), et **en ce qu'**un deuxième système de chambres présente une chambre de levage (7), au nombre d'au moins une, qui est disposée entre les chambres de support (3) et communique avec un deuxième dispositif de remplissage qui permet de remplir la chambre de levage (7) après la mise à l'eau, et la chambre de levage, à l'état non rempli, forme une surface d'appui (8), située sous la surface de l'eau (2) et recouverte d'eau pour la personne (14), au nombre d'au moins une, se trouvant dans l'eau, et au-dessus de laquelle le corps (14), au nombre d'au moins un, peut être amené dans l'eau, et qui, suite au remplissage, soulève au-dessus de la surface de l'eau (2) le corps (14), au nombre d'au moins un, amené au-dessus de la surface de support (8).

2. Dispositif de sauvetage selon la revendication 1, **caractérisé en ce que** la surface de support (8) présente un côté d'accès qui, à l'état non rempli de la chambre de levage (7), se situe sous la surface de l'eau (2) et par lequel le corps (14), au nombre d'au moins un, se trouvant dans l'eau, peut être amené au-dessus de la surface de support (8) par des mouvements horizontaux, tout en restant dans l'eau.

3. Dispositif de sauvetage selon la revendication 1 ou 2, **caractérisé en ce que** la surface de support (8) est dimensionnée de manière telle qu'au moins une personne adulte (14) puisse y reposer entièrement.

4. Dispositif de sauvetage selon la revendication 1, 2 ou 3, **caractérisé en ce que** les chambres de support (3) sont réalisées avec une forme allongée dans une direction longitudinale (L) du dispositif de sauvetage et sont prévues sur les côtés extérieurs du dispositif de sauvetage, et leur direction longitudinale (L) s'étend dans le sens de déplacement du corps (14), au nombre d'au moins un.

5. Dispositif de sauvetage selon au moins une des revendications précédentes, **caractérisé en ce qu'**au moins un des dispositifs de remplissage (4, 5) est disposé dans une direction transversale (Q) du dispositif de sauvetage, à peu près au milieu sur la chambre de levage (7).

6. Dispositif de sauvetage selon la revendication 1, **caractérisé en ce que** le deuxième dispositif de remplissage (5) présente un moyen de déclenchement (12) à actionnement manuel.

7. Dispositif de sauvetage selon au moins une des revendications précédentes, **caractérisé en ce qu'**il comprend un dispositif de levage (17, 18, 19) par lequel le dispositif de sauvetage, avec le corps (14), au nombre d'au moins un, peut être soulevé hors de l'eau.

8. Dispositif de sauvetage selon la revendication 7, **caractérisé en ce que** des sangles (17, 18), s'étendant dans la direction transversale, sont prévues le long d'une face inférieure du dispositif de sauvetage, et leurs extrémités dépassent sur les côtés et sont réunies sur chaque côté respectivement dans une boucle (19), et les sangles sont prévues avec une longueur telle que les deux boucles (19) puissent être réunies au-dessus de la surface de support (8), afin d'accrocher un câble de levage.

9. Dispositif de sauvetage selon au moins une des revendications précédentes, **caractérisé en ce que** des pattes (21) sont prévues sur les côtés pour des barres de support (22) s'étendant dans la direction longitudinale et destinées à soulever l'ensemble du dispositif de sauvetage.

10. Dispositif de sauvetage selon au moins une des revendications précédentes, **caractérisé en ce qu'**un espace pour recevoir un pied, s'étendant dans la direction longitudinale (L), est prévu dans chaque chambre de support (3).

11. Procédé de sauvetage d'au moins un corps (14) se trouvant dans l'eau, avec un dispositif de sauvetage selon au moins une des revendications précédentes, selon lequel un premier système de chambres, présentant des chambres de support (3) espacées l'une de l'autre, est rempli automatiquement, lors de la mise à l'eau du dispositif de sauvetage, à l'aide d'un premier dispositif de remplissage (4) communiquant avec ledit système, afin de maintenir le dispositif de sauvetage au-dessus de l'eau, et un deuxième système de chambres, disposé entre les chambres de support (3) et présentant au moins une chambre de levage (7), forme une surface d'appui (8) située sous la surface de l'eau (2) et recouverte d'eau pour le corps (14), au nombre d'au moins un, se trouvant dans l'eau, et le corps (14), au nombre d'au moins un, est amené dans l'eau au-dessus de la surface de support (8), et la chambre de levage (7), au nombre d'au moins une, est remplie par un deuxième dispositif de remplissage (5), et le corps (14), au nombre d'au moins un, amené au-dessus de la surface de support (8), est soulevé au-dessus de la surface de l'eau (2).

12. Procédé selon la revendication 11, **caractérisé en ce que** le deuxième dispositif de remplissage (5) est déclenché manuellement après la mise à l'eau.

13. Procédé selon la revendication 11, **caractérisé en ce que** le corps (14), au nombre d'au moins un, repose horizontalement sur la surface de support (8) de la chambre de levage (7) remplie, au nombre d'au moins une, et le dispositif de sauvetage est soulevé hors de l'eau, et le corps (14), au nombre d'au moins un, repose horizontalement sur la surface de support (8) pendant l'élévation.
